# EUROPÄISCHE PATENTANMELDUNG

(11) **EP 4 696 583 A1**
(43) Veröffentlichungstag der Anmeldung: **18.02.2026**
(21) Anmeldenummer: 24194914.8
(22) Anmeldetag: 16.08.2024
(51) Int. Cl.: B61L 15/00, B61L 23/04, B61L 25/02

(54) **VERFAHREN ZUR GESCHWINDIGKEITSBESTIMMUNG EINES AUF EINER STRECKE FAHRENDEN SPURGEFÜHRTEN FAHRZEUGS**

(71) Anmelder: Siemens Mobility GmbH, 80997 München (DE)
(72) Erfinder: Bluszcz, Tomasz, 38106 Braunschweig (DE); Muxfeldt, Arne, 38110 Braunschweig (DE); Puchinger, Martin, 38124 Braunschweig (DE)
(74) Vertreter: Siemens Patent Attorneys

(57) **Zusammenfassung**

Die Erfindung umfasst ein Verfahren zur Geschwindigkeitsbestimmung eines auf einer Strecke fahrenden spurgeführten Fahrzeugs (FZ) bei dem eine Folge von Bildern der Strecke und ihrer Umgebung durch bildgebende Sensoren (SN) erfasst und gespeichert wird und jeweilige Erfassungszeitpunkte der Bilder derart gespeichert werden, dass diese den jeweiligen Bildern zugeordnet sind und in den Bildern charakteristische Bildbereiche (CBB) erkannt werden. Von den bildgebenden Sensoren (SN) ist ein erster am einen Ende des Fahrzeugs (FZ) und ein zweiter am anderen Ende des Fahrzeugs (FZ) angebracht. Ein Sensorabstand (DSTsen) wird zwischen dem ersten bildgebenden Sensor (BS1) und dem zweiten bildgebenden Sensor (BS2) gespeichert. Sobald ein bestimmter in einem mit dem ersten bildgebenden Sensor (BS1) aufgenommenen ersten Bild erkannter charakteristischer Bereich auch in einem mit dem zweiten bildgebenden Sensor (BS2) aufgenommenen zweiten Bild erkannt wurde, wird die Geschwindigkeit des Fahrzeugs (FZ) unter Berücksichtigung der Zeitdifferenz der Erfassungszeitpunkte der betreffenden Bilder und dem Sensorabstand (DSTsen) berechnet und ein diese Geschwindigkeit repräsentierendes Geschwindigkeitssignal erzeugt. Ferner umfasst sind ein Fahrzeug, ein Computerprogrammprodukt und ein computerlesbares Speichermedium.

## Beschreibung

### Technisches Gebiet

Von der Erfindung ist ein Verfahren zur Geschwindigkeitsbestimmung eines auf einer Strecke fahrenden spurgeführten Fahrzeugs umfasst. Ferner ist von der Erfindung ein Fahrzeug mit einer Einrichtung zur Geschwindigkeitsbestimmung umfasst. Ferner ist von der Erfindung Computerprogrammprodukt, enthaltend Programmbefehle, umfasst. Ferner ist von der Erfindung Computerlesbares Speichermedium, enthaltend Daten, umfasst.

### Technischer Hintergrund

Stand der Technik ist der Einsatz von vergleichsweise komplexer Odometrie auf Basis von zum Beispiel Balisen, Radaren, GPS und Odometern. Eine absolute Ortung (Absolutortung) erfolgt dabei beispielsweise durch die Balisen und/oder GPS. Eine relative Fortschreibung der Ortung (Relativortung) erfolgt beispielsweise durch Radare und Odometer, und zwar, indem ausgehend von dem letzten aufgrund einer absoluten Ortung ermittelten bekannten Ort die Geschwindigkeit des Fahrzeugs gemessen und aufgrund der gemessenen Geschwindigkeit der Ort des Fahrzeugs unter Kenntnis des Streckenverlaufes fortgeschrieben wird. Dabei kommt es zu Folgefehlereffekten. Somit ist die Ortung relativ genau, wenn eine absolute Ortung möglich ist und weitet in ihrer Unsicherheit auf, wenn die Ortung nur auf der relativen Fortschreibung basiert, wobei der Folgefehler umso größer wird, je länger die relative Ortung dauert. Auch durch Fehler bei der Geschwindigkeitsmessung wird das Ergebnis negativ beeinflusst.

Für den sicheren Betrieb von Zügen ist es notwendig, dass Züge ihre Position (Ort) und die gefahrene Geschwindigkeit kennen. Dieses wird unter anderem dafür benötigt, Bremskurven und Sicherheitsabstände zu bestimmen und zu überwachen. Der Ort kann mit vergleichsweise hoher Genauigkeit durch eine Ortung mit Hilfe streckenseitig verbauter Funktionskomponenten wie Balisen oder erkannter Landmarken (z. B. durch eine Objekterkennung) oder mittels Navigationssatelliten erreicht werden. Dies soll im Folgenden als absolute Ortung bezeichnet werden. Messfehler hängen hierbei in erste Linie von der Messgenauigkeit des Verfahrens ab und sind unabhängig von der Dauer der Messung.

Die vorgenannten Ortungsverfahren sind aber nicht dauerhaft verfügbar. Daher sind auf dem Fahrzeug Messverfahren implementiert, die ausgehend vom letzten bekannten Ort aus einem Verfahren zur absoluten Ortung und dem Geschwindigkeitsverlauf des Fahrzeugs den Ort bestimmen können. Dies soll im Folgenden auch als relative Ortung bezeichnet werden. Die Geschwindigkeitsinformation bei der relativen Ortung muss dafür möglichst genau und möglichst unabhängig von Gleitvorgängen der Räder sein, die die bekannte Odometrie (unter Einsatz von Tachometern) beeinflussen. Hierbei wird die Unsicherheit des ermittelten Ortes (auch als kumulierter Messfehler bezeichnet) mit zunehmender Dauer der Messung immer größer. Bisher wird diese Aufgabe daher in einer Odometrie-Komponente z.B. dadurch gelöst, dass Signale von Wegimpulsgeben und schlupfunabhängigen Radarsensoren verwendet werden und mit Hilfe von Sensor-Fehlermodellen zu einer sicheren Geschwindigkeit fusioniert werden. Allerdings ist diese Lösung aufwändig und daher mit hohen Kosten verbunden.

In dem Dokument US 2016/0121912 A1 ist beschrieben, dass eine Lokalisierung eines spurgeführten Fahrzeugs auch durch eine Objekterkennung von an der Strecke befindlichen Objekten erfolgen kann. Nach der Erkennung der besagten Objekte, wird deren Position, die beispielsweise in einer Datenbank gespeichert ist, als Ortsinformationen herangezogen.

In dem Dokument US 2017/0327138 A1 ist ein Verfahren beschrieben, mit dem eine Objekterkennung für spurgeführten Fahrzeuge mittels künstlicher Intelligenz (im Folgenden kurz KI) trainiert werden kann, wobei ein Reinforcement Learning (im Folgenden kurz RL) angewendet wird. RL ist eine Technik des Machine Learnings (ML), mit der Software trainiert wird, Entscheidungen zu treffen, um optimale Ergebnisse zu erzielen. Es ahmt den Lernprozess nach, mit dem Menschen durch Versuch und Irrtum ihre Ziele erreichen. Ist ein Erkennungsprozess einmal erlernt bzw. trainiert, kann dieser für eine Ortung des spurgeführten Fahrzeugs angewendet werden. Zu unterscheiden ist damit eine Anlernphase des Systems, in der das System noch nicht zur Verfügung steht, sowie eine Anwendungsphase des Systems, in der eine Ortung mithilfe der Objekterkennung erfolgen kann.

Gemäß dem Dokument EP 4067202 A1 ist ein Verfahren bekannt, mit dem spurgeführte Fahrzeuge in einem Fahrzeugdepot lokalisiert werden können. Dies erfolgt mittels Kameras, die definierte Ortsmarker im Depot in Bildern erkennen, deren Position bekannt ist. Dies lässt sich in einem Depot besonders einfach durchführen, da sich dieses üblicherweise in einem nach außen abgeschlossenen Bereich befindet, weswegen eine Einflussnahme auf die Ortsmarker (zum Beispiel durch Fremdeinwirkung wie Vandalismus) sehr gering ist und das Verfahren daher zuverlässig angewendet werden kann.

Aus dem erläuterten Stand der Technik ergibt sich das Problem, dass Verfahren zur Geschwindigkeitsermittlung auch bei relativer Ortung einen möglichst geringen kumulativen Fehler erzeugen sollen und die Implementierung des Verfahrens möglichst kostengünstig sein soll.

### Zusammenfassung der Erfindung

Die Aufgabe der Erfindung besteht darin, die beschriebenen Probleme im Stand der Technik zu beheben. Insbesondere ist es Aufgabe, dass ein kostengünstiges Verfahren zur Geschwindigkeitsbestimmung für ein spurgeführtes Fahrzeug anzugeben, welches auch bei längeren Betriebszeiten mit einer möglichst hohen Messgenauigkeit ablaufen kann und hierbei die im Zugverkehr geltenden hohen Sicherheitsanforderungen dauerhaft erfüllen kann. Weiterhin ist es Aufgabe der Erfindung, ein Fahrzeug, ein Computerprogrammprodukt und ein computerlesbares Speichermedium anzugeben, mit dem das verbesserte Verfahren durchführbar ist.

Beschrieben wird gemäß einem ersten Aspekt der Erfindung ein Verfahren zur Geschwindigkeitsbestimmung eines auf einer Strecke fahrenden spurgeführten Fahrzeugs bei dem
a) eine Folge von Bildern der Strecke und ihrer Umgebung durch bildgebende Sensoren erfasst und gespeichert wird,
b) jeweilige Erfassungszeitpunkte der Bilder derart gespeichert werden, dass diese den jeweiligen Bildern zugeordnet sind,
c) in den Bildern charakteristische Bildbereiche erkannt werden.

Ist im Rahmen dieser Erfindungsbeschreibung von bildgebenden Sensoren die Rede, dann ist das Messergebnis des Sensors bzw. eine Verarbeitung dieses Messergebnisses durch eine Datenverarbeitung eine Bildinformation. Diese Bildinformation stellt das Messergebnis zweidimensional auf einer Bildfläche dar. Dabei kann die Bildinformationen digital, vorzugsweise als Matrix von Bildpunkten, oder analog aufgebaut sein.

Charakteristische Bildbereiche sind Bildbereiche, die auch in einer Folge von Bildern, die sich auf Grund der Bewegung des Fahrzeugs quasikontinuierlich (also schrittweise) verändern, wiederholt erkannt werden können. Charakteristische Bildbereiche können beispielsweise durch abrupte Kontrast- oder Farbwechsel gekennzeichnet sein und in an sich bekannter Weise rechnergestützt in den Bildern erkannt werden. Dabei ist es nicht erforderlich, in den Bildern bestimmte Objekte zu erkennen - eine Objekterkennung kann jedoch fakultativ durchgeführt werden. Die erkannten Objekte begrenzen in diesem Fall auch die charakteristischen Bildbereiche (hierzu im Folgenden noch mehr)

Rechnergestützt oder computerimplementiert ist eine Vorrichtung, wenn diese eine Rechenumgebung aufweist, oder ein Verfahren, wenn eine Rechenumgebung mindestens einen Verfahrensschritt des Verfahrens ausführt.

Eine Rechenumgebung ist eine IT-Infrastruktur, bestehend aus Funktionskomponenten wie Prozessoren, Speichereinheiten, Programmen und aus mit den Programmen zu verarbeitenden Daten, die zur Ausführung mindestens einer Applikation, die eine Aufgabe zu erfüllen hat, verwendet werden. Weitere Funktionskomponenten können aus Sensoren und Aktuatoren bestehen, welche eine Interaktion der Rechenumgebung mit der Außenwelt ermöglichen. Die IT-Infrastruktur kann auch als Netzwerk der genannten Funktionskomponenten organisiert sein.

Eine Cloud (auch als Rechnerwolke oder Datenwolke bezeichnet) ist eine Rechenumgebung für ein sog. Cloud-Computing. Gemeint ist eine IT-Infrastruktur, welche über Schnittstellen eines Netzwerks wie dem Internet verfügbar gemacht wird. Sie beinhaltet in der Regel Speicherplatz, Rechenleistung oder Software als Dienstleistung, ohne dass diese auf einer die Cloud nutzenden Recheninstanz installiert sein müssen. Die im Rahmen des Cloud-Computings angebotenen Dienstleistungen umfassen das gesamte Spektrum der Informationstechnik und beinhalten unter anderem die IT-Infrastruktur, Plattformen, Software und Rechenleistung, wobei der Cloud-Anbieter die angebotenen Ressourcen bedarfsgerecht an die Cloud-Nutzer verteilt, mit dem Ziel, die Ressourcen damit optimal auszuschöpfen.

Da in der Bahntechnik hohe Sicherheitsstandards hinsichtlich Funktion (Betriebssicherheit, Safety) sowie Angreifbarkeit (Übertragungssicherheit, Security) computerimplementierter Lösungen gelten, sind die Funktionalitäten einer Cloud, die in der Bahntechnik zum Einsatz kommt, hinsichtlich ihrer geteilten Verfügbarkeit üblicherweise begrenzt. Insbesondere, was den Zugriff eines potenziell unbegrenzten Kreises von Cloud-Nutzern angeht, sind daher Restriktionen erforderlich. Aber auch, was die Teilung von Rechenressourcen durch verschiedene Recheninstanzen angeht, muss mit Blick auf eine erforderliche Redundanz ein Zugriff begrenzt werden. Eine Technologie, die diese Restriktionen für die Bahntechnik berücksichtigt, wird im Zusammenhang mit dieser Erfindung auch als private Cloud bezeichnet, auch wenn eine private Cloud die mit Cloudtechnologie verbundenen technischen Merkmale nur eingeschränkt erfüllt.

Recheninstanzen bilden innerhalb einer Rechenumgebung funktionale Einheiten aus, die Applikationen (gegeben beispielsweise durch eine Anzahl von Programmmodulen) zugeordnet werden können und diese ausführen können. Diese funktionalen Einheiten bilden bei der Ausführung der Applikation physikalisch (beispielsweise Computer, Prozessor) und/oder virtuell (beispielsweise Programmmodul) in sich geschlossene Systeme.

Computer sind aus mehreren Funktionskomponenten bestehende elektronische Geräte mit Datenverarbeitungseigenschaften. Computer können beispielsweise Clients, Server, Handheld-Computer, Kommunikationsgeräte und andere elektronische Geräte zur Datenverarbeitung sein, die Prozessoren und Speichereinheiten aufweisen können und über Schnittstellen auch zu einem Netzwerk zusammengeschlossen sein können.

Prozessoren können beispielsweise Wandler, Sensoren zur Erzeugung von Messsignalen oder elektronische Schaltungen sein. Bei einem Prozessor kann es sich um einen Hauptprozessor (engl. Central Processing Unit, CPU), einen Mikroprozessor, einen Mikrocontroller, oder einen digitalen Signalprozessor, möglicherweise in Kombination mit einer Speichereinheit zum Speichern von Programmbefehlen und Daten handeln. Auch kann unter einem Prozessor ein virtualisierter Prozessor oder eine Soft-CPU verstanden werden.

Speichereinheiten können auf computerlesbaren Speichern in Form von Arbeitsspeichern (engl. Random-Access Memory, RAM) oder Datenspeichern (Festplatte oder Datenträger) ausgeführt sein.

Programmmodule sind einzelne Software-Funktionseinheiten, die einen erfindungsgemäßen Programmablauf von Verfahrensschritten ermöglichen. Diese Software-Funktionseinheiten können in einem einzigen Computerprogramm oder in mehreren miteinander kommunizierenden Computerprogrammen verwirklicht sein. Die hierbei realisierten Schnittstellen können softwaretechnisch innerhalb eines einzigen Prozessors umgesetzt sein oder hardwaretechnisch, wenn mehrere Prozessoren zum Einsatz kommen.

Schnittstellen können hardwaretechnisch, beispielsweise kabelgebunden oder als Funkverbindung, oder softwaretechnisch, beispielsweise als Interaktion zwischen einzelnen Programmmodulen eines oder mehrerer Computerprogramme, realisiert sein und dienen einem Austausch von Daten vorzugsweise in Form von digitalen Datensätzen oder analogen Signalen.

Zur Vermeidung von Missverständnissen sei an dieser Stelle angemerkt, dass einzelne Anspruchsmerkmale mit kleinen lateinischen Buchstaben durchnummeriert werden, ohne dass dabei Rücksicht auf die Anspruchsnummerierung genommen wird. Dies bedeutet, dass jeder Buchstabe im gesamten Anspruchssatz nur einmal vorkommt, was eine eindeutige Adressierung der betreffenden Anspruchsmerkmale ohne Nennung der Anspruchsnummer ermöglicht. Deswegen kommt der Reihenfolge der Buchstaben jedoch keine Bedeutung zu.

Erfindungsgemäß ist vorgesehen, dass
d) von den bildgebenden Sensoren ein erster am einen Ende des Fahrzeugs und ein zweiter am anderen Ende des Fahrzeugs angebracht ist,
e) ein Sensorabstand zwischen dem ersten bildgebenden Sensor und dem zweiten bildgebenden Sensor gespeichert wird,
f) sobald ein bestimmter in einem mit dem ersten bildgebenden Sensor aufgenommenen ersten Bild erkannter charakteristischer Bereich auch in einem mit dem zweiten bildgebenden Sensor aufgenommenen zweiten Bild erkannt wurde, die Geschwindigkeit des Fahrzeugs unter Berücksichtigung der Zeitdifferenz der Erfassungszeitpunkte der betreffenden Bilder und dem Sensorabstand berechnet wird und ein diese Geschwindigkeit repräsentierendes Geschwindigkeitssignal erzeugt wird.

Die Erfindung löst das Problem, indem die Geschwindigkeitsinformation aus zwei aufgenommenen Bildern abgeleitet wird. Dies soll im Folgenden beispielhaft erklärt werden. Entsprechend der Erfindung sind zwei Bilder im bekannten zeitlichen Abstand aufzunehmen. Diese Bilder müssen mindestens teilweise den gleichen (wiedererkennbaren) Bildinhalt zeigen und werden jeweils eines dem ersten bildgebenden Sensor und eines von dem zweiten bildgebenden Sensor aufgenommen.

Mittels Algorithmen wie Harris Corner, SIFT (Scale Invariant Feature Transform), SURF (Speeded Up Robust Feature), FAST (Features from Accelerated Segment Test) oder ORB (Oriented FAST and Rotated BRIEF), die an Sich bekannt sind, lassen sich charakteristische Bildbereiche, auch Featurepunkte oder Tracking Points genannt, in den Bildern bestimmen, die vorzugsweise invariant zum Beispiel gegen unterschiedliche Beleuchtung sind.

Dadurch, dass der Abstand zwischen dem ersten bildgebenden Sensor und dem zweiten bildgebenden Sensor bekannt ist, kann die dieser Sensorabstand berücksichtigt werden, um aus der Zeitdifferenz der Erfassungszeitpunkte der betreffenden Bilder die Geschwindigkeit zu berechnen. Dabei wird vorausgesetzt, dass das Fahrzeug in der Zeit zwischen den beiden Erfassungszeitpunktes ungefähr den dem Sensorabstand entsprechenden Weg zurückgelegt hat, sodass die Durchschnittsgeschwindigkeit zwischen diesen beiden Zeitpunkten berechnet werden kann (zu bestimmten Messfehlern bei diesem Verfahren in Folgenden noch mehr). Dieses vergleichsweise einfache Ermittlungsverfahren für die Geschwindigkeit des Fahrzeugs erreicht bereits eine vergleichsweise hohe Genauigkeit, wenn bildgebende Sensoren verwendet werden, deren Öffnungswinkel für die Erfassung von charakteristischen Bildbereichen (Aperturwinkel) und deren Ausrichtung am Fahrzeug derart ausgestaltet sind, dass diese senkrecht oder nahezu senkrecht nach unten "blicken" können. In diesem Fall kann der charakteristische Bildbereich in einer Folge von Bildern verfolgt werden, bis dieser unter oder neben dem Fahrzeug verschwindet (erstes der betreffenden Bilder) und sobald dieser unter oder neben dem Fahrzeug wieder auftaucht (zweites der betreffenden Bilder).

Ist ein Ort bekannt, an dem sich das Fahrzeug zuletzt befunden hat und auch der Zeitpunkt bekannt, zu dem sich das Fahrzeug an diesem Ort befunden hat, so kann im Rahmen der relativen Ortung der zeitliche Verlauf der Geschwindigkeit genutzt werden, um den aktuellen Ort des Fahrzeugs zu bestimmen. Insbesondere erfolgt diese Bestimmung auf der Strecke (dies ist eine mit Bezug auf den Streckenverlauf, dargestellt beispielsweise in einem vorzugsweise digitalen Streckenatlas, eindimensionale Ortung). Wenn der Verlauf der Strecke in einer zweidimensionalen Karte bekannt ist, so kann der Ort auf der Strecke gleichzeitig zur Bestimmung des Ortes in dieser zweidimensionalen vorzugswese digitalen Karte herangezogen werden. Das Ortungsverfahren selbst ist unter Anwendung von odometrischen Verfahren (beispielsweise Tachometer) an sich bereits bekannt. Allerdings weist dies unter Verwendung des erfindungsgemäßen Verfahrens insbesondere bei höheren Geschwindigkeitenvorteilhaft eine höhere Genauigkeit auf. Dabei sind beispielsweise Kameras als bildgebende Sensoren kostengünstig in Anschaffung und Betrieb, was vorteilhaft die Wirtschaftlichkeit des Verfahrens erhöht.

Die Erfindung beschreibt mit anderen Worten ein Verfahren zur Ermittlung der Geschwindigkeit auf Basis einer zeitlichen Folge von Kamerabildern und Auswertung von Featurepunkten in jeweils einem ausgewählten Bild vor dem Fahrzeug (erstes Bild) und hinter dem Fahrzeug (zweites Bild). Aufgrund des optischen Messverfahrens ist die ermittelte Geschwindigkeit unabhängig von Gleit- oder Schleudervorgängen und aufgrund dieser Eigenschaft sehr wertvoll für eine Odometrie. Ein Vorteil ist, dass die Featurepunkte von einem Algorithmus ausgewählt werden. Es ist nicht notwendig, dass dafür Objekte erkannt und im Bild verfolgt werden. Somit ist das Verfahren ohne ein streckenspezifisches Training oder eine Anpassung an verschiedene Umgebungen mit unterschiedlichen optischen Merkmalen einsetzbar.

Da sowohl die gefahrene Distanz zwischen den Detektionen der Tracking Points (wie die charakteristischen Bildbereiche auch genannt werden können) durch die beiden bildgebenden Sensoren als auch die verstrichene Zeit zwischen den Detektionen relativ lang sind, spielen Ungenauigkeiten in der Positionsbestimmung durch die bildgebenden Sensoren und die Zeitmessung eine untergeordnete Rolle. Dadurch ist eine Geschwindigkeitsmessung mit hoher Genauigkeit möglich.

Die gemessene Geschwindigkeit ist nicht die aktuelle Geschwindigkeit, sondern die Durchschnittsgeschwindigkeit im Zeitraum zwischen dem ersten und dem zweiten Erkennen eines Tracking Points. Bei niedrigen Geschwindigkeiten hat die Änderung der Geschwindigkeit während der Messung einen größeren Einfluss da der Zeitraum der Messung länger ist. Das kann mit dem Einsatz weiterer Sensoren zur Geschwindigkeitsmessung kompensiert werden. Bei hohen Geschwindigkeiten spielt die Änderung der Geschwindigkeit zwischen dem ersten und dem zweiten Erkennen des Tracking Points eine kleinere Rolle, da der Zeitraum der Messung verhältnismäßig klein ist und nur eine geringfügige Änderung der tatsächlichen Geschwindigkeit zu erwarten ist.

Beschrieben wird gemäß einem weiteren Aspekt der Erfindung Fahrzeug mit einer Einrichtung zur Geschwindigkeitsbestimmung aufweisend zwei Sensoren und eine Recheninstanz. Gemäß diesem Aspekt ist erfindungsgemäß vorgesehen, dass
i) die beiden Sensoren als erster bildgebender Sensor am einen Ende des Fahrzeugs und als zweiter bildgebender Sensor am anderen Ende des Fahrzeugs ausgestaltet sind und eingerichtet sind, zumindest den Verfahrensschritt a) gemäß Anspruch 1 durchzuführen,
j) die mindestens eine Recheninstanz Teil einer Rechenumgebung ist, wobei die Rechenumgebung eingerichtet ist, zumindest die Verfahrensschritte b), c), e), und f) gemäß einem der voranstehenden Ansprüche durchzuführen.

Die mit diesem Aspekt der Erfindung verbundenen Vorteile sind vorstehend bereits erläutert worden, wobei auf diese Vorteile verwiesen wird.

Beschrieben wird gemäß einem weiteren Aspekt der Erfindung Computerprogrammprodukt, enthaltend Programmbefehle, die durch eine Rechenumgebung ausführbar sind. Gemäß diesem Aspekt ist erfindungsgemäß vorgesehen, dass zumindest die Schritte b), c), e), und f) des oben beschriebenen Verfahrens nach einem der Ansprüche ausgeführt werden.

Gemäß der Erfindung wird somit ein Programmmodule enthaltendes Computerprogrammprodukt mit Programmbefehlen beschrieben, wobei die Programmmodule in derselben Recheninstanz oder mehreren Recheninstanzen der Rechenumgebung laufen können. Mittels des Computerprogrammproduktes, das ein Computerprogramm oder mehrere Computerprogramme umfassen kann, sind jeweils das erfindungsgemäße Verfahren und/oder dessen Ausführungsbeispiele ausführbar und mit der Ausführung werden die vorstehend beschriebenen Vorteile erreicht.

Beschrieben wird gemäß einem weiteren Aspekt der Erfindung ein computerlesbares Speichermedium, enthaltend Daten, welche als Datensätze vom Speichermedium gespeichert werden. Gemäß diesem Aspekt ist erfindungsgemäß vorgesehen, dass die Datensätze das vorstehend beschriebene Computerprogrammprodukt nach dem letzten voranstehenden Anspruch ausführbar machen.

Darüber hinaus wird somit eine Bereitstellungsvorrichtung zum Speichern und/oder Bereitstellen des Computerprogramms in Form eines computerlesbaren Speichermediums beschrieben. Die Bereitstellungsvorrichtung ist beispielsweise eine Speichereinheit, die das Computerprogramm speichert und zum Abruf bereitstellt. Alternativ oder zusätzlich ist die Bereitstellungsvorrichtung ein Netzwerkdienst, ein Computersystem, ein Serversystem, insbesondere ein verteiltes, beispielsweise cloudbasiertes Computersystem oder virtuelles Rechnersystem, welches das Computerprogramm auf einem computerlesbaren Speichermedium speichert und vorzugsweise in Form eines Datenstroms bereitstellt.

Die Bereitstellung erfolgt in Form von Programmmodule beschreibenden Programmdatensätzen als Datei, insbesondere als Downloaddatei, oder als Datenstrom, insbesondere als Downloaddatenstrom, des Computerprogrammproduktes. Das Computerprogrammprodukt wird beispielsweise unter Verwendung der Bereitstellungsvorrichtung in eine Rechenumgebung übertragen, sodass das erfindungsgemäße Verfahren in einer Recheninstanz oder mehreren Recheninstanzen dieser Rechenumgebung zur Ausführung gebracht werden kann.

### Ausgestaltungen der Erfindung

Weiterbildungen der Erfindung beschreibende Varianten werden nachfolgend ohne Beschränkung des grundlegenden Gedankens der Erfindung erläutert.

Gemäß einer Variante sind die oben erklärten Aspekte der Erfindung dadurch bestimmt, dass die charakteristischen Bildbereiche Objekte an oder auf der Strecke darstellen.

Mit anderen Worten können als charakteristische Bildbereiche insbesondere Objekte an der Strecke erkannt werden. Dies hat den Vorteil, dass diese Objekte mit einer höheren Zuverlässigkeit sowohl mit dem bildgebenden Sensor am einen Ende des Fahrzeugs als auch mit dem bildgebenden Sensor am anderen Ende des Fahrzeugs erkannt werden können. Hierbei ist zu berücksichtigen, dass die Perspektive bei der Erkennung der Objekte durch die beiden bildgebenden Sensoren um bis zu 180° gedreht erfolgt, da eine Ausrichtung der beiden bildgebenden Sensoren einmal im Wesentlichen in Fahrtrichtung und einmal im Wesentlichen entgegen der Fahrtrichtung erforderlich ist. Ist das betreffende Objekt jedoch aus beiden Perspektiven erfasst und beispielsweise zum Zwecke von dessen Erkennung in einer Datenbank abgelegt, so kann die Erkennung vorteilhaft zuverlässig aus beiden Blickrichtungen erfolgen.

Gemäß einer Variante sind die oben erklärten Aspekte der Erfindung dadurch bestimmt, dass als Objekte Marker erkannt werden.

Als Marker im Sinne dieser Erfindungsbeschreibung sind Objekte zu verstehen, die eine besondere Information in Form einer Kennung aufweisen. Diese Kennung ist so ausgestaltet, dass diese im in dem erfindungsgemäßen Verfahren als charakteristischer Bildbereich erkannt werden kann. Die Kennung erleichtert es hierbei vorteilhaft, dass ein Vergleich des ersten Bildes und des zweiten Bildes eine eindeutige Wiedererkennung des betreffenden charakteristischen Bildbereiches ermöglicht und dadurch die Wahrscheinlichkeit des Auftretens von Fehlern vorteilhaft verringert wird. Die Kennung kann beispielsweise aus Zahlen, Buchstaben, Symbolen, farblichen Markierungen oder optischen Codierungen wie einem QR-Code oder einem Strichcode bestehen.

Gemäß einer Variante sind die oben erklärten Aspekte der Erfindung dadurch bestimmt, dass die charakteristischen Bildbereiche durch Kontraste oder Verläufe von Farbe oder Helligkeit in den Bildern vorgegeben werden.

Im Unterschied von Objekten, deren charakteristischen Eigenschaften von der Art des Objektes selbst abhängen, beschreibenden Kontraste und Verläufe von Farbe oder Helligkeit Bildeigenschaften, ohne dass hierbei Objekte erkannt werden müssen. Dennoch geben die besagten Kontraste und Verläufe Teile der durch die Bilder aufgenommenen Strukturen aus der Realität wieder, die in an sich bekannter Weise bei der Bildverarbeitung Filtern unterworfen werden können, um charakteristische Bildbereiche zu erkennen. Da diese sich während der Überfahrt des Zuges nicht ändern, können diese charakteristischen Bildbereiche daher sowohl durch den bildgebenden Sensor am einen Ende des Zuges, als auch durch den bildgebenden Sensor am anderen Ende des Zuges erfasst werden.

Folgende Beispiele können für charakteristische Bildbereiche genannt werden. Der Schattenwurf eines Objektes am Streckenrand wird beispielsweise einen Hell-Dunkel-Kontrast auf dem Untergrund erzeugen. Der Anstrich von Häusern kann einen Farbkontrast zu deren Hintergrund erzeugen. Laternen können einen Hell Dunkel Kontrast in der Nacht erzeugen usw.

Gemäß einer Variante sind die oben erklärten Aspekte der Erfindung dadurch bestimmt, dass
g) außer dem Sensorabstand auch ein erster Zusatzabstand für den ersten Sensor und ein zweiter Zusatzabstand für den zweiten Sensor berücksichtigt wird, der sich jeweils ausgehend von dem betroffenen bildgebenden Sensor in Blickrichtung des Sensors bis zu der durch den charakteristischen Bildbereich abgebildeten realen Struktur erstreckt,
h) der erste Zusatzabstand und der zweite Zusatzabstand bei dem Berechnen der Geschwindigkeit berücksichtigt werden, indem diese zu dem Sensorabstand addiert werden.

Diese Variante der Erfindung hat den Vorteil, dass sich die Genauigkeit der Geschwindigkeitsbestimmung vorteilhaft verbessern kann. Dabei wird berücksichtigt, dass die bildgebenden Sensoren am einen Fahrzeugende und am anderen Fahrzeugende auch in einem derartigen Winkel montiert werden können, dass die Blickrichtung des betreffenden Sensors ein "Blicken" direkt senkrecht nach unten (wie vorstehend beschrieben) nicht ermöglicht. In diesem Fall können die charakteristischen Bildbereiche nur in einiger Entfernung vom jeweiligen Fahrzeugende erfasst werden. Hierbei entsteht ein gewisser Abstand der Struktur in der Realität vom jeweiligen Ende des Fahrzeugs im Augenblick der Erfassung des Bildes, der zu dem Sensorabstand hinzugerechnet werden muss, um den Abstand, der zwischen den Erfassungszeitpunkten der betreffenden Bilder liegt, genauer einschätzen zu können.

Der Verfahrensablauf kann folgendermaßen beschrieben werden. Der in Fahrtrichtung blickende bildgebende Sensor identifiziert Tracking Points. Diese Tracking Points können wie erwähnt entweder erkannte Objekte, oder automatisch erkannte markante Featurepunkte sein. Objekte können zum Beispiel Weichenantriebe, Achszähler, Achszählanschlusspunkte, Balisen, S-Verbinder oder Weichengrenzzeichen sein. Markante Punkte können unter anderem nach den folgenden Kriterien ausgewählt werden: Kontrast, Kantenerkennung, Farbverlauf.

Bei der initialen Erkennung der Tracking Points wird auch der Abstand zwischen dem Tracking Point und der Position des bildgebenden Sensors gemessen. Im zweiten Bild werden die bekannten Tracking Points aus dem ersten Bild wiedererkannt und deren Abstand zur hinteren Kamera bestimmt. Der Weg, den das Fahrzeug zwischen dem zweimaligen Erkennen des Tracking Points zurückgelegt hat, ergibt sich aus den jeweils bestimmten Distanzen zwischen Kamera und Tracking Point und dem Abstand der beiden Kameras untereinander (in der Regel die Fahrzeuglänge). Mit der zurückgelegten Entfernung und der Zeit, die zwischen den beiden Detektionen der Tracking Points vergangen ist, kann die Geschwindigkeit des Fahrzeugs gemessen werden.

### Exemplarische Ausführungsbeispiele der Zeichnung

Weitere Einzelheiten der Erfindung werden nachfolgend anhand der Zeichnung beschrieben. Gleiche oder sich entsprechende Zeichnungselemente sind in den einzelnen Figuren jeweils mit den gleichen Bezugszeichen versehen und werden nur insoweit mehrfach erläutert, wie sich Unterschiede zwischen den einzelnen Figuren ergeben.

Bei den im Folgenden erläuterten Ausführungsbeispielen handelt es sich um bevorzugte Ausführungsformen der Erfindung. Bei den Ausführungsbeispielen stellen die beschriebenen Komponenten der Ausführungsformen jeweils einzelne, unabhängig voneinander zu betrachtende Varianten der Erfindung dar, welche die Erfindung jeweils auch unabhängig voneinander weiterbilden und damit auch einzeln oder in einer anderen als der gezeigten Kombination als Bestandteil der Erfindung anzusehen sind. Des Weiteren sind die beschriebenen Komponenten auch mit den vorstehend beschriebenen Varianten der Erfindung kombinierbar.
Figur 1 zeigt ein Ausführungsbeispiel der erfindungsgemäßen Vorrichtung (spurgeführtes Fahrzeug auf einer Strecke) mit ihren Wirkzusammenhängen zwischen den zum Einsatz kommenden Funktionskomponenten schematisch.
Figur 2 zeigt ein Ausführungsbeispiel einer Rechenumgebung für die Vorrichtung gemäß Figur 1 als Blockschaltbild der einzelnen Funktionskomponenten und der zwischen diesen ausgebildeten Schnittstellen, wobei einzelne Recheninstanzen Programmmodule ausführen, die jeweils in einem oder mehreren der beispielhaft dargestellten Computer ablaufen können und wobei die gezeigten Schnittstellen demgemäß softwaretechnisch in einem Computer oder hardwaretechnisch zwischen verschiedenen Computern ausgeführt sein können.
Figur 3 und Figur 4 zeigen beispielhaft Augenblicke, in denen nach dem erfindungsgemäßen Verfahren mit den bildgebenden Sensoren vor und hinter dem Fahrzeug Bilder aufgenommen werden, jeweils schematisch als Seitenansicht.
Figur 5 zeigt ein Ausführungsbeispiel des erfindungsgemäßen Verfahrens als Flussdiagramm, wobei die gezeigten Verfahrensschritte einzeln oder in Gruppen durch Programmmodule verwirklicht sein können und wobei die Recheninstanzen und Schnittstellen gemäß Figur 2 beispielhaft angedeutet sind.

### Detaillierte Beschreibung der Ausführungsbeispiele

In Figur 1 ist eine Bahnumgebung BU zu sehen, in der das erfindungsgemäße Verfahren abläuft. Dabei kommt eine in Figur 2 dargestellte Rechenumgebung RU zum Einsatz. In Figur 1 ist ein spurgeführtes Fahrzeug FZ dargestellt, welches in einer Fahrtrichtung FR auf einem Gleis GL unterwegs ist. An der durch das Gleis GL gebildeten Strecke ist ein Stellwerk STW vorgesehen, welches Funktionskomponenten der Bahnumgebung BU wie beispielsweise eine Balise BL ansteuert. Diese kann mittels einer Balisenantenne BA des Fahrzeugs FZ ausgelesen werden. Außerdem weist das Fahrzeug FZ einen ersten Bildsensor und einen zweiten Bildsensor auf, wobei der eine mit seiner Bildachse in Fahrtrichtung FR und der andere mit seiner Bildachse entgegen der Fahrtrichtung FR ausgerichtet ist.

Außerdem ist eine Leitzentrale LZ vorgesehen, in der beispielsweise die Einhaltung eines Fahrplans von in der Bahnumgebung BU eingesetzten Fahrzeugen FZ überwacht werden kann. Das Stellwerk STW, die Leitzentrale LZ und das Fahrzeug FZ sind mit Antennen AT ausgestattet, wodurch eine funkbasierte Kommunikation zwischen den genannten Einheiten möglich wird. Zusätzlich ist eine private Cloud CLD vorgesehen, über die Daten ausgetauscht werden können, zum Beispiel mit einem Dienstleister DL der Künstliche Intelligenz in Form von Rechenleistungen anbietet.

Die Rechenumgebung RU, in der das erfindungsgemäße Verfahren abläuft, kann einer gemeinsamen Betrachtung von Figur 1 und Figur 2 entnommen werden. Die zum Einsatz kommenden Recheninstanzen und Funktionskomponenten interagieren durch Schnittstellen miteinander. Durch eine erste Schnittstelle S1 sind das spurgeführte Fahrzeug FZ und die Leitzentrale LZ miteinander verbunden. Durch eine zweite Schnittstelle S2 sind das Fahrzeug FZ und das Stellwerk STW miteinander verbunden. Durch eine dritte Schnittstelle S3 sind die Leitzentrale LZ und die Cloud CLD miteinander verbunden. Durch eine vierte Schnittstelle S4 sind die Cloud CLD und der Dienstleister DL miteinander verbunden. Durch eine fünfte Schnittstelle S5 sind die Leitzentrale LZ und das Stellwerk STW miteinander verbunden. Durch eine sechste Schnittstelle S6 sind das Stellwerk STW und die Balise BL miteinander verbunden.

Gemäß Figur 2 sind die jeweils Recheninstanzen bildenden Computer näher dargestellt. Bei einem ersten Computer CP1 bei dem Dienstleister DL ist ein erster Prozessor PR1 mit einer ersten Speichereinheit SE1 durch eine elfte Schnittstelle S11 verbunden. Bei einem zweiten Computer CP2 in der Leitzentrale LZ ist ein zweiter Prozessor PR2 mit einer zweiten Speichereinheit SE2 durch eine zwölfte Schnittstelle S12 verbunden. Bei einem dritten Computer CP3 in dem Stellwerk STW ist ein dritter Prozessor PR3 mit einer dritten Speichereinheit SE3 durch eine 13. Schnittstelle S13 verbunden. Bei einem vierten Computer CP4 im Fahrzeug FZ ist ein vierter Prozessor PR4 mit einer vierten Speichereinheit SE4 durch eine 14. Schnittstelle S14 verbunden. Bei dem ersten Bildsensor ist ein fünfter Prozessor PR5 mit einer fünften Speichereinheit SE5 durch eine 15. Schnittstelle S15 verbunden. Auch der zweite Bildsensor ist in analoger Weise mit dem vierten Prozessor PR4 verbunden, und zwar über eine zehnte Schnittstelle S10. Er weist einen sechsten Prozessor PR6 und eine sechste Speichereinheit SE6 (beide über einer 16. Schnittstelle S16 verbunden) auf. Durch eine siebente Schnittstelle S7 sind der vierte Prozessor PR4 und der fünfte Prozessor PR5 miteinander verbunden. Durch eine achte Schnittstelle S8 sind der vierte Prozessor PR4 des vierten Computers CP4 und ein erster Sensor SN miteinander verbunden. Bei dem ersten Sensor SN kann es sich um einen Ortungssensor handeln, der ein beliebiges Funktionsprinzip aufweisen kann. Es könnte ein GPS-Sensor, ein Odometriesensor in Form eines Tachometers oder ein Abstandsradar sein. Durch eine neunte Schnittstelle S9 sind der vierte Prozessor PR4 und die Balisenantenne BA miteinander verbunden.

Ist im Rahmen dieser Erfindungsbeschreibung nur von Computern, Prozessoren, Speichereinheiten oder Schnittstellen die Rede, beziehen sich die Angaben allgemein auf alle der vorstehend im Einzelnen benannten Computer, Prozessoren, Speichereinheiten und weiteren Funktionskomponenten, die verbunden durch die Schnittstellen zur Bildung der Rechenumgebung RU beitragen.

In den Figuren 3 und 4 sind zwei wesentliche Augenblicke bei der Vorbeifahrt des Fahrzeugs FZ an einem Objekt, welches sich zur Bestimmung der Geschwindigkeit eignet, dargestellt. Das Objekt gemäß der Figuren 3 und 4 ist ein Weichenantrieb WA. In Figur 3 ist der Augenblick dargestellt, in dem sich der Weichenantrieb WA genau in einer Blickachse BAC des ersten bildgebenden Sensors BS1 befindet, sodass sich hier ein erster Zusatzabstand DST1 berechnen lässt. Genauso ist in Figur 4 dargestellt, dass der Weichenantrieb WA sich genau in der Blickachse BAC des zweiten bildgebenden Sensors BS2 befindet, wodurch sich der zweite Zusatzabstand DST2 berechnen lässt.

Bei dem Beispiel gemäß Figur 3 und Figur 4 handelt es sich um ein Objekt, welches bodennah am Gleis GL montiert ist. Deswegen ergibt sich eine gute Näherung der Berechnung des ersten Zusatzabstandes DST1 und des zweiten Zusatzabstandes DST2 dadurch, dass der Winkel und die Höhe der Blickachse BAC bezüglich des Gleises GL bekannt ist. Hierdurch ergibt sich eine an sich bekannte trigonometrische Berechnung der beiden Zusatzabstände. Bei anderen Objekten ist es aber auch möglich, eine Abstandsschätzung durch Einsatz an sich bekannter Analyseverfahren der Bildverarbeitung zu verwenden. Hierbei kommen vorzugsweise nicht nur die beiden Bilder zum Einsatz, die für die Abstandsberechnung aufgrund ihres Aufnahmezeitpunktes ausgewählt werden, sondern auch die jeweils davor und danach aufgenommenen Bilder, wobei die Veränderung des Objektes in der jeweiligen Bildfolge des ersten bildgebenden Sensors BS1 und des zweiten bildgebenden Sensors BS2 die Abstandsschätzung unterstützen.

Weiterhin ist in den Figuren 3 und 4 der Sensorabstand DSTsen zu erkennen, und zwar jeweils mit Bezug auf den ersten bildgebenden Sensor BS1 und den zweiten bildgebenden Sensor BS2. Der gesamte Abstand ergibt sich selbstverständlich unter Berücksichtigung des in den Figuren 3 und 4 nicht dargestellten Zugteils des Fahrzeugs FZ.

In Figur 3 und Figur 4 ist außerdem eine alternative Bestimmungsmethode für die Geschwindigkeit dargestellt. Hierbei wird ein Aperturwinkel α des ersten bildgebenden Sensors BS1 und des zweiten bildgebenden Sensors BS2 berücksichtigt, wobei dieser bewirkt, dass jeweils senkrecht unterhalb des ersten bildgebenden Sensors BS1 und des zweiten bildgebenden Sensors BS2 sich befindende Objekte iqrgendwann aus dem Bildfeld des ersten bildgebenden Sensors BS1 verschwinden und später in das Bildfeld des zweiten bildgebenden Sensors BS2 eintreten. Der eine Schenkel des Aperturwinkels kann auch senkrecht ausgerichtet sein. In diesem Fall kann überprüft werden, wann der Weichenantrieb WA (in den Figuren 3 und 4 gestrichelt dargestellt) aus dem Bildfeld verschwindet bzw. in das Bildfeld des zweiten bildgebenden Sensors BS2 eintritt. Dieser Zeitraum kann direkt mit dem Sensorabstand in Bezug gesetzt werden, sodass weder der erste Zusatzabstand DST1 noch der zweite Zusatzabstand DST2 berücksichtigt werden müssen.

Im Folgenden soll das erfindungsgemäße Verfahren beispielhaft, wie im Flussdiagramm gemäß Figur 5 dargestellt, schrittweise erläutert werden. In Figur 5 ist außerdem beispielhaft durch Kästen angedeutet, in welchen Funktionskomponenten und Recheninstanzen gemäß Figur 1 und 2 die einzelnen Schritte durchgeführt werden können. Rechnergestützte Schritte erfolgen in den nicht näher dargestellten Prozessoren. Das Auslesen und Speichern von Daten in die Speichereinheiten ist beispielhaft dargestellt. Soweit hierbei die Schnittstellen gemäß Figur 1 und 2 genutzt werden, sind diese auch in Figur 5 gekennzeichnet.

In einem ersten Schritt 1 erfolgt der Start des Verfahrens (kurz: START).

In einem zweiten Schritt 2 erfolgt die Aufnahme von Bildern (kurz: GN-PCT). Die Bilder werden in Fahrtrichtung FR durch den ersten bildgebenden Sensor BS1 von dem vor dem fahrenden Fahrzeug FZ liegenden Streckenabschnitt und entgegen der Fahrtrichtung FR durch den zweiten bildgebenden Sensor BS1 von dem hinter dem fahrenden Fahrzeug FZ liegenden Streckenabschnitt aufgenommen. Es entsteht jeweils eine Abfolge von Bildern, sodass aus diesen Abfolgen je ein Bild ausgewählt werden kann, auf denen derselbe charakteristische Bildbereich, z. B. ein Weichenantrieb als erkanntes Objekt (oder ein anderer Featurepunkt) erkannt wurde. Wichtig ist, dass aus jeder der beiden Abfolgen ein Bild ausgewählt wurde.

In einem dritten Schritt 3 erfolgt die Analyse der Bilder (kurz: ANA-PCT). Hierzu müssen die beiden Bilder zur Verfügung stehen, in denen derselbe charakteristische Bildbereich CBB erkannt wurde. Durch Erkennung dieser Bildelemente lassen sich Featurepunkte FP definieren.

In einem vierten Schritt 4 erfolgt die Berechnung des ersten Zusatzabstandes DST1 und des zweiten Sensorabstandes DST2 auf der Grundlage der Erkennung der Featurepunkten FP in den ausgewählten Bildern (kurz: CAL-DST).

In einem fünften Schritt 5 erfolgt die Berechnung des relevanten Abstandes für die Geschwindigkeitsberechnung (kurz: CAL-DSTrel), die Formel für den relevanten Abstand DSTrel ergibt sich bei Berücksichtigung der Zusatzabstände zu: $DSTrel = DST1 + DSTsen + DST2$

In einem sechsten Schritt 6 erfolgt optional eine Plausibilisierung, ob der errechnete relative Abstand in einem plausiblen Bereich liegt (kurz: PLS). Diese Plausibilitätsprüfung kann eingeführt werden, damit offensichtlich unrealistische Werte verworfen werden können, bevor eine Geschwindigkeit berechnet wird. Dies kann beispielsweise auftreten, wenn das Fahrzeug (um das obige Beispiel aufzugreifen) nacheinander zwei Weichen passiert und versehentlich die Weichenantriebe beider Weichen berücksichtigt werden, als ob es sich um eine Weiche gehandelt hätte. In einem siebenten Schritt 7 erfolgt nämlich die Abfrage, ob die Plausibilisierung erfolgreich war (kurz: PLS-TRU?). Nur wenn dies der Fall ist, geht es weiter mit dem achten Schritt 8. Ansonsten erfolgt eine Rekursion zur Wiederholung des Schrittes 3.

In einem achten Schritt 8 erfolgt die Berechnung der Geschwindigkeit des Fahrzeugs FZ (kurz: CAL-V). Diese kann anschließend für eine Lokalisierung des Fahrzeugs FZ herangezogen werden. Ebenso können andere Steuerungsaufgaben übernommen werden (in Figur 5 nicht dargestellt)

In einem neunten Schritt 9 erfolgt die Berechnung der Position des Fahrzeugs FZ (kurz: CAL-LOC). Hierbei handelt es sich um eine relative Ortung ausgehend von dem letzten sicher bekannten absoluten Ortungspunkt des Fahrzeugs FZ. Die relative Ortung wird zumindest so lange fortgeführt, bis wieder eine absolute Ortung mit einer vergleichsweise höheren Genauigkeit möglich ist.

In einem zehnten Schritt 10 erfolgt eine Abfrage, ob das Verfahren gestoppt werden soll (kurz: STP?). Dies ist, wie erwähnt, der Fall, wenn eine absolute Ortung und eine Geschwindigkeit mit hoher Genauigkeit vorliegen. In diesem Fall wird in einem elften Schritt 11 das Verfahren gestoppt (kurz STOP). Wenn weitere Geschwindigkeitswerte oder relative Lokalisierungswerte erzeugt werden sollen, erfolgt eine Rekursion zum zweiten Schritt 2.

### Bezugszeichenliste

- AT: Antenne
- BA: Balisenantenne
- BAC: Blickachse
- BL: Balise
- BS1: erster bildgebender Sensor
- BS2: zweiter bildgebender Sensor
- BU: Bahnumgebung
- BV: Bildachsenvektor
- CBB: charakteristischer Bildbereich
- CLD: Cloud
- CP1: erster Computer
- CP2: zweiter Computer
- CP3: dritter Computer
- CP4: vierter Computer
- DL: Dienstleister
- DST1: erste Zusatzabstand
- DST2: zweiter Zusatzabstand
- DSTsen: Sensorabstand
- FP: Featurepunkt
- FR: Fahrtrichtung
- FZ: Fahrzeug
- GL: Gleis
- LZ: Leitzentrale
- PR1: erster Prozessor
- PR2: zweiter Prozessor
- PR3: dritter Prozessor
- PR4: vierter Prozessor
- PR5: fünfter Prozessor
- PR6: sechster Prozessor
- RU: Rechenumgebung
- S1: erste Schnittstelle
- S10: zehnte Schnittstelle
- S11: elfte Schnittstelle
- S12: zwölfte Schnittstelle
- S13: 13. Schnittstelle
- S14: 14. Schnittstelle
- S15: 15. Schnittstelle
- S16: 16. Schnittstelle
- S2: zweite Schnittstelle
- S3: dritte Schnittstelle
- S4: vierte Schnittstelle
- S5: fünfte Schnittstelle
- S6: sechste Schnittstelle
- S7: siebente Schnittstelle
- S8: achte Schnittstelle
- S9: neunte Schnittstelle
- SE1: erste Speichereinheit
- SE2: zweite Speichereinheit
- SE3: dritte Speichereinheit
- SE4: vierte Speichereinheit
- SE5: fünfte Speichereinheit
- SE6: sechste Speichereinheit
- SN: Sensor
- SP: Skalarprodukt
- STW: Stellwerk
- WA: Weichenantrieb

## Patentansprüche

1. Verfahren zur Geschwindigkeitsbestimmung eines auf einer Strecke fahrenden spurgeführten Fahrzeugs (FZ) bei dem
a) eine Folge von Bildern der Strecke und ihrer Umgebung durch bildgebende Sensoren (SN) erfasst und gespeichert wird,
b) jeweilige Erfassungszeitpunkte der Bilder derart gespeichert werden, dass diese den jeweiligen Bildern zugeordnet sind,
c) in den Bildern charakteristische Bildbereiche (CBB) erkannt werden,
**dadurch gekennzeichnet, dass**
d) von den bildgebenden Sensoren (SN) ein erster am einen Ende des Fahrzeugs (FZ) und ein zweiter am anderen Ende des Fahrzeugs (FZ) angebracht ist,
e) ein Sensorabstand (DSTsen) zwischen dem ersten bildgebenden Sensor (BS1) und dem zweiten bildgebenden Sensor (BS2) gespeichert wird,
f) sobald ein bestimmter in einem mit dem ersten bildgebenden Sensor (BS1) aufgenommenen ersten Bild erkannter charakteristischer Bereich auch in einem mit dem zweiten bildgebenden Sensor (BS2) aufgenommenen zweiten Bild erkannt wurde, die Geschwindigkeit des Fahrzeugs (FZ) unter Berücksichtigung der Zeitdifferenz der Erfassungszeitpunkte der betreffenden Bilder und dem Sensorabstand (DSTsen) berechnet wird und ein diese Geschwindigkeit repräsentierendes Geschwindigkeitssignal erzeugt wird.

2. Verfahren nach Anspruch 1, **dadurch gekennzeichnet, dass** die charakteristischen Bildbereiche (CBB) Objekte an oder auf der Strecke darstellen.

3. Verfahren nach Anspruch 2, **dadurch gekennzeichnet, dass** als Objekte Marker erkannt werden.

4. Verfahren nach einem der vorhergehenden Ansprüche, gekennzeichnet, dass die charakteristischen Bildbereiche (CBB) durch Kontraste oder Verläufe von Farbe oder Helligkeit in den Bildern vorgegeben werden.

5. Verfahren nach Anspruch 4, **dadurch gekennzeichnet, dass**
g) außer dem Sensorabstand (DSTsen) auch ein erster Zusatzabstand (DST1) für den ersten Sensor (SN) und ein zweiter Zusatzabstand (DST2) für den zweiten Sensor (SN) berücksichtigt wird, der sich jeweils ausgehend von dem betroffenen bildgebenden Sensor (SN) in Blickrichtung des Sensors (SN) bis zu der durch den charakteristischen Bildbereich (CBB) abgebildeten realen Struktur erstreckt,
h) der erste Zusatzabstand (DST1) und der zweite Zusatzabstand (DST2) bei dem Berechnen der Geschwindigkeit berücksichtigt werden, indem diese zu dem Sensorabstand (DSTsen) addiert werden.

6. Fahrzeug mit einer Einrichtung zur Geschwindigkeitsbestimmung aufweisend zwei Sensoren (SN) und eine Recheninstanz **dadurch gekennzeichnet, dass**
i) die beiden Sensoren (SN) als erster bildgebender Sensor (BS1) am einen Ende des Fahrzeugs (FZ) und als zweiter bildgebender Sensor (BS2) am anderen Ende des Fahrzeugs (FZ) ausgestaltet sind und eingerichtet sind, zumindest den Verfahrensschritt a) gemäß Anspruch 1 durchzuführen,
j) die mindestens eine Recheninstanz Teil einer Rechenumgebung (RU) ist, wobei die Rechenumgebung (RU) eingerichtet ist, zumindest die Verfahrensschritte b), c), e), und f) gemäß einem der voranstehenden Ansprüche durchzuführen.

7. Computerprogrammprodukt, enthaltend Programmbefehle, die durch eine Rechenumgebung (RU) ausführbar sind, derart, dass zumindest die Schritte b), c), e), und f) des Verfahrens nach einem der Ansprüche 1 - 5 ausgeführt werden.

8. Computerlesbares Speichermedium, enthaltend Daten, welche als Datensätze vom Speichermedium gespeichert werden, derart, dass die Datensätze das Computerprogrammprodukt nach dem letzten voranstehenden Anspruch ausführbar machen.
